# EUROPÄISCHE PATENTSCHRIFT

(11) **EP 0 506 998 B1**
(45) Veröffentlichungstag und Bekanntmachung des Hinweises auf die Patenterteilung: **17.07.1996**
(21) Anmeldenummer: 91113972.3
(22) Anmeldetag: 21.08.1991
(51) Int. Cl.: D02H 13/28, D02H 13/32

(54) **Gewindeverschluss für Garnbegrenzungsscheiben**
Threaded flange locking device for yarn-limiting flanges
Système de blocage à pas de vis pour disques d'ensouples

(30) Priorität: 03.04.1991 DE 4110674
(43) Veröffentlichungstag der Anmeldung: 07.10.1992
(73) Patentinhaber: ERICH SCHOLZE GMBH + CO. KG, D-35066 Frankenberg (DE)
(72) Erfinder: Scholze, Thomas, c/o Patentwälte, W-6000 Frankfurt am Main 1 (DE); Scholze, Steffen, c/o Patentwälte, W-6000 Frankfurt am Main 1 (DE); Rohstock, Fritz, c/o Patentwälte, W-6000 Frankfurt am Main 1 (DE); Giebel, Wilfried, c/o Patentwälte, W-6000 Frankfurt am Main 1 (DE)
(74) Vertreter: Keil, Rainer A., Dipl.-Phys. Dr.

(56) Entgegenhaltungen:
- EP-A- 0 059 869
- CH-A- 498 217
- CH-A- 525 980
- DE-A- 2 157 031
- GB-A- 953 144

## Beschreibung

Die Erfindung betrifft einen Gewindeverschluß zur Befestigung von Garnbegrenzungsscheiben nach dem Oberbegriff des Anspruchs 1.

Auf bzw. von Garnwickelträgern, wie Kett-, Web-, Zettel- oder Teilbäumen von Textilmaschinen werden große Garnmengen auf-bzw. abgewickelt. Zur seitlichen Begrenzung des Garnwickels sind Garnbegrenzungsscheiben vorgesehen, welche bei größeren Textilmaschinen einen Durchmesser von bis zu 1500 mm aufweisen können. Insbesondere bei der Verarbeitung von Kunststoffgarnen oder von mit Kunststoff gemischten Garnen treten sehr hohe Druckkräfte auf, welche die Garnbegrenzungsscheiben in Axialrichtung belasten. Wegen der auftretenden hohen Axialkräfte kommt der Zuverlässigkeit der Befestigung der Garnbegrenzungsscheibe auf dem Kettbaumrohr eine besondere Bedeutung zu. Da in Textilmaschinen je nach Anwendung verschieden breite Wickel benötigt werden, müssen die Garnbegrenzungsscheiben auf dem Kettbaumrohr oder dgl. zudem einfach axial verstellbar sein.

Ein Gewindeverschluß mit den Merkmalen des Oberbegriffs des Anspruchs 1 ist aus der CH-A-498 217 bekannt. Diese Druckschrift offenbart einen Kettbaum für Webmaschinen, der aus einem Kettbaumrohr mit an seinen beiden Enden befestigten Begrenzungsscheiben besteht. Die Begrenzungsscheiben sind mittels zweier Ringe auf dem Kettbaumrohr befestigt, von denen der erste Ring sich an der Scheibe abstützt und der zweite Ring Kupplungsmittel aufweist, mit denen die Ringe zusammen mit der Begrenzungsscheibe axial vorgespannt sind.

Aus der GB-A-953 144 ist eine Garnbegrenzungsscheibe bekannt, die eine zentrale, mit einem Innengewinde versehene Bohrung zur Verschraubung der Scheibe mit dem Kettbaumrohr aufweist. In dem Gewinde sind seitliche Schlitze vorgesehen, wobei benachbarte Abschnitte des geschlitzten Gewindes über eine Schraube gegeneinander spannbar sind. Die Verbindungsabschnitte zwischen den Schlitzen erstrecken sich jeweils über etwa einen Viertelkreisbogen und verdicken sich radial nach außen.

Es ist auch bekannt, die Garnbegrenzungsscheiben über einen Gewindeverschluß auf dem Kettbaumrohr zu befestigen. Der Gewindeverschluß hat dabei die Form einer Verschlußmutter, welche auf das Kettbaumrohr aufgeschraubt wird und über zwei um 120° versetzte Befestigungsbolzen in einem Flanschabschnitt der Verschlußmutter mit der auf das Kettbaumrohr geschobenen Garnbegrenzungsscheibe axial verschraubt wird. Die Verschlußmutter ist an einer gegenüber den Befestigungsbolzen jeweils um 120° versetzten Stelle radial geschlitzt und mit einer senkreccht zur Radialrichtung verlaufenden Durchgangsbohrung versehen. Über eine Stellschraube kann der Radialschlitz in der Verschlußmutter zusammengezogen und damit auf dem Gewinde des Kettbaumrohres festgeklemmt werden. Die Befestigung der Garnbegrenzungsscheibe auf dem Kettbaumrohr erfolgt somit reibschlüssig über die Verschlußmutter. Durch die Gewindeübersetzung wird eine ausreichend hohe Klemmkraft gewährleistet, so daß die Garnbegrenzungsscheibe in Axialrichtung nicht mehr bewegbar ist. Nachteilig bei dieser Anordnung ist, daß bei ungenauem Aufsetzen der Garnbegrenzungsscheibe und insbesondere durch einseitige Festklemmung der Verschlußmutter auf dem Kettbaumrohr eine Unwucht der Garnbegrenzungsschreibe hervorgerufen wird sowie ein erhöhter Planschlag auftritt. Eine solche Unwucht bereitet insbesondere bei großen Scheibendurchmessern während der Garnverarbeitung Probleme.

Aufgabe der Erfindung ist es, die Befestigung der Garnbegrenzungsscheibe so auszuführen, daß bei leichter Verstellbarkeit der Garnbegrenzungsscheibe in Axialrichtung eine einfache unwuchtfreie und planschlagfreie, zuverlässige und dauerhafte Befestigung gewährleistet ist.

Diese Aufgabe wird erfindungsgemäß im wesentlichen mit den Merkmalen des Anspruchs 1 gelöst.

Weitere Merkmale der Erfindung sind in den Ansprüchen 2-15 dargelegt.

Durch ein einfaches Festziehen der Spannbolzen wird so der Spannabschnitt des einstückigen Gewindeverschlusses in Richtung des Befestigungsabschnittes gezogen und die Garnbegrenzungsscheibe auf dem Kettbaumrohr festgelegt. Aufgrund der hierdurch auftretenden Deformation der Verschlußmutter wird diese auf dem Gewinde des Kettbaumrohres zuverlässig und ohne Entstehen einer Unwucht festgespannt, wobei eine dauerhafte Befestigung aufgrund des Deformationsverhaltens beim Festspannen der Verschlußmutter gewährleistet ist.

Vorzugsweise sind in dem Befestigungsabschnitt und dem Spannabschnitt jeweils zwei diametral einander gegenüberliegende Spannöffnungen ausgebildet. Hierbei wird mit relativ geringem Montageaufwand ein gleichmäßiges Festklemmen der Verschlußmutter auf dem Gewinde des Kettbaumrohres gewährleistet.

Die gewünschte Deformierbarkeit der Verschlußmutter wird bei verhältnismäßig geringer Spannkraft dann gewährleistet, wenn gemäß einer weiteren Ausgestaltung der Erfindung der Befestigungsabschnitt und der Spannabschnitt nur über zwei diametral einander gegenüberliegende Verbindungsabschnitte miteinander verbunden sind. Auf diese Weise sind der Befestigungsabschnitt und der Spannabschnitt bei symmetrischer Ausbildung über den größten Teil ihres Umfangs durch den Abstandsspalt voneinander getrennt, so daß bei vorgegebener Materialstärke größtmögliche Deformierbarkeit besteht.

Zu diesem Zweck sind die Verbindungsabschnitte und die Spannöffnungen vorzugsweise um 90° zueinander versetzt angeordnet.

Im Rahmen der Erfindung können in dem Befestigungsabschnitt und dem Spannabschnitt jeweils zwei diametral einander gegenüberliegende Befestigungsöffnungen ausgebildet sein.

Dabei liegen die Befestigungsöffnungen bspw. im Bereich der Verbindungsabschnitte.

Bei einer weiteren Ausgestaltung der Erfindung sind die Befestigungsöffnungen und die Spannöffnungen von denselben Öffnungen sowie die Befestigungsbolzen und die Spannbolzen von denselben Bolzen gebildet. Bei dieser Ausgestaltung der Erfindung erfolgt die Befestigung der Verschlußmutter an der Garnbegrenzungsscheibe gleichzeitig mit dem Verspannen der Verschlußmutter auf dem Kettbaumrohr.

Das Verspannen der Verschlußmutter kann insbesondere dadurch auf einfache Weise erfolgen, daß die Spannöffnungen in dem Befestigungsabschnitt oder in dem Spannabschnitt ein Gewinde aufweisen und die Spannbolzen als Gewindebolzen ausgebildet sind.

Bei derjenigen Ausführungsform, bei welcher das Befestigen der Verschlußmutter an der Garnbegrenzungsscheibe gleichzeitig mit dem Festklemmen der Verschlußmutter auf dem Kettbaumrohr erfolgt, sind die mit den Befestigungsöffnungen identischen Spannöffnungen vorzugsweise glattwandige Bohrungen und die mit den Befestigungsbolzen identischen Spannbolzen als Gewinde ausgebildet, welche mit ihrem Gewindeabschnitt in entsprechende Gewindebohrungen der Garnbegrenzungsscheibe eingreifen.

In dem Fall, daß Spannöffnungen und Befestigungsöffnungen jeweils gesonderte Öffnungen sind, liegen sie vorzugsweise in einem Winkelabstand von 90° voneinander.

Dabei können die Spannöffnungen und die Befestigungsöffnungen auf dem gleichen Teilkreis liegen.

Die unwuchtfreie Montage der Garnbegrenzungsscheiben wird ferner dann weiter erleichtert, wenn an dem Befestigungsabschnitt ein umlaufender Zentrieransatz für die Garnbegrenzungsscheibe vorgesehen ist.

Ein zuverlässiges Festklemmen der Verschlußmutter auf dem Gewinde des Kettbaumrohres ist bei leichter Lösbarkeit dann gewährleistet, wenn das Innengewinde zum Aufschrauben der Verschlußmutter auf das Kettbaumrohr als vorzugsweise mehrgängiges Flachgewinde ausgebildet ist.

Eine dauerhafte zuverlässige Funktion der Verschlußmutter wird dadurch gewährleistet, daß diese aus Stahl besteht.

Weitere Ziele, Merkmale, Vorteile und Anwendungsmöglichkeiten der vorliegenden Erfindung ergeben sich aus der nachfolgenden Beschreibung von Ausführungsbeispielen anhand der Zeichnung. Dabei bilden alle beschriebene und/oder bildlich dargestellten Merkmale für sich oder in beliebiger sinnvoller Kombination den Gegenstand der Erfindung auch unabhängig von ihrer Zusammenfassung in den Ansprüchen oder deren Rückbeziehung.

Es zeigen:
- Fig. 1: einen Schnitt durch eine Verschlußmutter nach einer ersten Ausführungsform der Erfindung,
- Fig. 2: eine Vorderansicht der Verschlußmutter von Fig. 1,
- Fig. 3: einen Schnitt durch eine Verschlußmutter nach einer weiteren Ausführungsform der Erfindung,
- Fig. 4: eine Vorderansicht der Verschlußmutter nach Fig. 3,
- Fig. 5: einen Teilschnitt A-B von Fig. 2, und
- Fig. 6: die Einzelheit X von Fig. 1 und 3 zur Veranschaulichung einer besonderen Gestalt des Innengewindes der Verschlußmutter.

Gemäß der Ausführungsform nach den Fig. 1 und 2 besteht eine Verschlußmutter 1 aus einem der nicht dargestellten Garnbegrenzungsscheibe zugewandten Befestigungsabschnitt 2 und einem Spannabschnitt 3, welche lediglich über zwei verhältnismäßig schmale stegartige Verbindungsabschnitte 4, 5 verbunden, sonst jedoch, d.h. über den größten Teil ihres Umfangs durch einen Abstandsschlitz 18 voneinander getrennt sind. Die Verschlußmutter 1 kann mittels eines Innengewindes 6, welches sowohl in dem Befestigungsabschnitt 2 als auch in dem Spannabschnitt 3 vorgesehen ist, auf ein nicht dargestelltes Kettbaumrohr aufgeschraubt werden. Im Bereich der Verbindungsabschnitte 4, 5 weist die Verschlußmutter 1 je eine Befestigungsöffnungen 7, 8 auf, durch welche je ein nicht dargestellter Gewindebolzen hindurchgeführt werden kann, um mit seinem Gewindeabschnitt in entsprechende Gewindebohrungen der auf dem Kettbaumrohr festzulegenden Garnbegrenzungsscheibe einzugreifen. Ebenso wie die beiden Befestigungsabschnitte 4, 5 bezüglich der Achse A der Verschlußmutter 1, zu welcher der Abstandsschlitz 18 senkrecht steht, diametral einander gegenüberliegen, sind auch die beiden Befestigungsöffnungen 7, 8 diametral einander gegenüber angeordnet. Jeweils um 90° versetzt zu den beiden Befestigungsöffnungen 7, 8 befinden sich in dem äußeren Flanschbereich der Verschlußmutter 1 auf dem gleichen Teilkreis wie die Befestigungsöffnungen 7, 8 zwei Spannöffnungen 11, 12, welche sich, wie aus Fig. 1 ersichtlich, in Teilabschnitten 11', 11'' bzw. 12', 12'' durch den Befestigungsabschnitt 2 und den Spannabschnitt 3 erstrecken. Die Teilabschnitte 11', 12' der Spannöffnungen 11, 12 sind jeweils mit einem Innengewinde 15 bzw. 16 ausgestattet; unter Verwendung von Spannbolzen lassen sich der Befestigungsabschnitt 2 und der Spannabschnitt 3 dadurch so zusammenspannen, daß eine Verformung in der Weise erfolgt, daß infolge Deformation der Verschlußmutter 1 diese im Bereich ihres Innengewindes 6 auf dem entsprechenden Gewinde des Kettbaumrohres festgeklemmt wird.

Aus Fig. 2 ist ersichtlich, daß sich die Verbindungsabschnitte 4, 5 über die gesamte radiale Breite der Verschlußmutter 1 erstrecken, sich jedoch von innen nach außen in ihrer Breite verjüngen.

Wie Fig. 1 veranschaulicht, hat die Verschlußmutter 1 im Bereich ihres Befestigungsabschnittes 2 einen Zentrieransatz 17 für die Montage der Garnbegrenzungsscheibe konzentrisch auf dem Kettbaumrohr.

Die in den Fig. 3 und 4 wiedergegebene Ausführungsform der Verschlußmutter 1 unterscheidet sich von derjenigen in den Fig. 1 und 2 gezeigten dadurch, daß in den Verbindungsabschnitten 4, 5 keine gesonderten Befestigungsöffnungen 7, 8 vorgesehen sind, sondern diese mit den Spannöffnungen 11, 12 zusammenfallen, welche demzufolge durchgängig glatt sind, so daß ein Gewindebolzen durch sie hindurch mit seinem Gewindeabschnitt in entsprechende Gewindebohrungen der Garnbegrenzungsscheibe eingreifen kann. Auf diese Weise erfolgt beim Befestigen der Verschlußmutter 1 gleichzeitig ein Verklemmen derselben auf dem Gewinde des Kettbaumrohres durch Deformation in einem einzigen Arbeitsgang.

Fig. 6 veranschaulicht, daß das Innengewinde der Verschlußmutter 1 als Flachgewinde ausgebildet sein kann.

### Bezugszeichenliste:

- 1: Verschlußmutter
- 2: Befestigungsabschnitt
- 3: Spannabschnitt
- 4: Verbindungsabschnitt
- 5: Verbindungsabschnitt
- 6: Innengewinde
- 7, 7', 7'': Befestigungsöffnung, sowie Teilabschnitte derselben
- 8, 8', 8'': Befestigungsöffnung, sowie Teilabschnitte derselben
- 11, 11', 11'': Spannöffnung, sowie Teilabschnitte derselben
- 12, 12', 12'': Spannöffnung, sowie Teilabschnitte derselben
- 15: Gewinde
- 16: Gewinde
- 17: Zentrieransatz
- 18: Abstandsschlitz

## Patentansprüche

1. Gewindeverschluß für die Befestigung von Garnbegrenzungsscheiben, die eine zentrale, gewindefreie Bohrung zur Durchführung eines Kettbaumrohres aufweisen, mit einer Verschlußmutter (1), welche axial verlaufende Befestigungsöffnungen (7, 8) für die Aufnahme von Befestigungsbolzen zur Anbringung an der Garnbegrenzungsscheibe sowie ein Innengewinde (6) zum Aufschrauben auf das Kettbaumrohr aufweist, wobei die Verschlußmutter (1) in einer Ebene senkrecht zu ihrer Achse (A) einen Befestigungsabschnitt (2) sowie einen mit Abstand zum Befestigungsabschnitt angeordneten Spannabschnitt (3) aufweist und mit Spannöffnungen (11, 12), die sich für die Aufnahme von Spannbolzen in zueinander fluchtenden Teilabschnitten (11', 11''; 12', 12") durch den Befestigungsabschnitt (2) und den Spannabschnitt (3) erstrecken, dadurch gekennzeichnet, daß der Befestigungsabschnitt (2) und der Spannabschnitt (3) lediglich über im wesentlichen radial verlaufende stegartige Verbindungsabschnitte 84, 5) geringer Umfangsbreite miteinander verbunden und im übrigen durch einen Abstandsschlitz (18) getrennt voneinander angeordnet sind, in dessen Bereich die Spannöffnungen (11,12) ausgebildet sind, und daß sich die Verbindungsabschnitte (4, 5) über die gesamte radiale Ringbreite der Verschlußmutter (1) erstrecken und radial nach außen verjüngen.

2. Gewindeverschluß nach Anspruch 1, **dadurch gekennzeichnet,** daß in dem Befestigungsabschnitt (2) und dem Spannabschnitt (3) jeweils zwei diametral einander gegenüberliegende Spannöffnungen (11, 12) ausgebildet sind.

3. Gewindeverschluß nach Anspruch 1 oder 2, **dadurch gekennzeichnet,** daß der Befestigungsabschnitt (2) und der Spannabschnitt (3) über zwei diametral einander gegenüberliegende Verbindungsabschnitte (4, 5) miteinander verbunden sind.

4. Gewindeverschluß nach einen der Ansprüche 1 bis 3, **dadurch gekennzeichnet,** daß die Verbindungsabschnitte (4, 5) und die Spannöffnungen (11, 12) um 90° zueinander versetzt angeordnet sind.

5. Gewindeverschluß nach einem der Ansprüche 1 bis 4, **dadurch gekennzeichnet,** daß in dem Befestigungsabschnitt (2) und dem Spannabschnitt (3) jeweils zwei diametral einander gegenüberliegende Befestigungsöffnungen (7, 8) ausgebildet sind.

6. Gewindeverschluß nach einem der Ansprüche 1 bis 5, **dadurch gekennzeichnet,** daß die Befestigungsöffnungen (7, 8) im Bereich der Verbindungsabschnitte (4, 5) vorgesehen sind.

7. Gewindeverschluß nach einem der Ansprüche 1 bis 5, **dadurch gekennzeichnet,** daß die Befestigungsöffnungen (7, 8) und die Spannöffnungen (11, 12) von denselben Öffnungen sowie die Befestigungsbolzen und die Spannbolzen von denselben Bolzen gebildet sind.

8. Gewindeverschluß nach einem der Ansprüche 1 bis 6, **dadurch gekennzeichnet,** daß die Spannöffnungen (11, 12) im Befestigungsabschnitt (2) oder dem Spannabschnitt (3) ein Gewinde (15, 16) aufweisen und die Spannbolzen als Gewindebolzen ausgebildet sind.

9. Gewindeverschluß nach einem der Ansprüche 1 bis 7, **dadurch gekennzeichnet,** daß die mit den Befestigungsöffnungen (7, 8) identischen Spannöffnungen (11, 12) glattwandige Bohrungen und die mit den Befestigungsbolzen identischen Spannbolzen als Gewindebolzen ausgebildet sind, welche mit ihrem Gewindeabschnitt in entsprechende Gewindebohrungen der Garnbegrenzungsscheibe eingreifen.

10. Gewindeverschluß nach einem der Ansprüche 1 bis 9, **dadurch gekennzeichnet,** daß die Spannöffnungen (11, 12) und die Befestigungsöffnungen (7, 8) jeweils einen Winkelabstand von 90° voneinander haben.

11. Gewindeverschluß nach einem der Ansprüche 1 bis 10, **dadurch gekennzeichnet,** daß die Spannöffnungen (11, 12) und die Befestigungsöffnungen (7, 8) auf dem gleichen Teilkreis liegen.

12. Gewindeverschluß nach einem der Ansprüche 1 bis 11, **dadurch gekennzeichnet,** daß an dem Befestigungsabschnitt (2) ein umlaufender Zentrieransatz (17) ausgebildet ist.

13. Gewindeverschluß nach einem der Ansprüche 1 bis 12, **dadurch gekennzeichnet,** daß das Innengewinde (6) ein Flachgewinde ist.

14. Gewindeverschluß nach einem der Ansprüche 1 bis 13, **dadurch gekennzeichnet,** daß das Flachgewinde mehrgängig ist.

15. Gewindeverschluß nach einem der Ansprüche 1 bis 14, **dadurch gekennzeichnet,** daß die Verschlußmutter (1) aus Stahl besteht.

## Claims

1. Threaded locking device for fastening yarn-limiting flanges having a central thread-free bore for the passage of a warp beam tube, comprising a lock nut (1) having axially extending fastening openings (7, 8) for receiving fastening bolts for application to the yarn-limiting flange and an internal thread (6) for screwing on to the warp beam tube, the lock nut (1) being provided in a plane perpendicular to its axis (A) with a fastening section (2) and a clamping section (3) arranged at a distance from the fastening section, and comprising clamping openings (11, 12) extending through the fastening section (2) and the clamping section (3) for receiving clamping bolts in aligned partial sections (11', 11''; 12', 12''), characterised in that the fastening section (2) and the clamping section (3) are connected together only by means of substantially radially extending web-like connecting sections (4, 5) of small circumferential width and are moreover separated from one another by a spacing slot (18) in the region of which the clamping openings (11, 12) are formed and that the connecting sections (4, 5) extend over the entire radial annular width of the lock nut (1) and taper radially towards the outside.

2. Threaded locking device according to claim 1, characterised in that two diametrically opposing clamping openings (11, 12) are formed in the fastening section (2) and in the clamping section (3).

3. Threaded locking device according to claim 1 or claim 2, characterised in that the fastening section (2) and the clamping section (3) are connected together by means of two diametrically opposing connecting sections (4, 5).

4. Threaded locking device according to one of claims 1 to 3, characterised in that the connecting sections (4, 5) and the clamping openings (11, 12) are arranged so that they are offset from one another by 90°.

5. Threaded locking device according to one of claims 1 to 4, characterised in that two diametrically opposing fastening openings (7, 8) are formed in the fastening section (2) and in the clamping section (3).

6. Threaded locking device according to one of claims 1 to 5, characterised in that the fastening openings (7, 8) are provided in the region of the connecting sections (4, 5).

7. Threaded locking device according to one of claims 1 to 5, characterised in that the fastening openings (7, 8) and the clamping openings (11, 12) are formed by the same openings and the fastening bolts and the clamping bolts are formed by the same bolts.

8. Threaded locking device according to one of claims 1 to 6, characterised in that the clamping openings (11, 12) in the fastening section (2) or in the clamping section (3) have a thread (15, 16) and the clamping bolts are threaded bolts.

9. Threaded locking device according to one of claims 1 to 7, characterised in that the clamping openings (11, 12) identical with the fastening openings (7, 8) are smooth-walled bores and the clamping bolts identical with the fastening bolts are threaded bolts which engage corresponding threaded bores in the yarn-limiting flange via their threaded sections.

10. Threaded locking device according to one of claims 1 to 9, characterised in that the clamping openings (11, 12) and the fastening openings (7, 8) are each 90° apart from one another.

11. Threaded locking device according to one of claims 1 to 10, characterised in that the clamping openings (11, 12) and the fastening openings (7, 8) are situated on the same graduated circle.

12. Threaded locking device according to one of claims 1 to 11, characterised in that a circumferential centring shoulder (17) is formed on the fastening section (2).

13. Threaded locking device according to one of claims 1 to 12, characterised in that the internal thread (6) is a flat thread.

14. Threaded locking device according to one of claims 1 to 13, characterised in that the flat thread is a multiple thread.

15. Threaded locking device according to one of claims 1 to 14, characterised in that the lock nut (1) consists of steel.

## Revendications

1. Système de blocage à pas de vis pour la fixation de disques d'ensouple pourvus d'un trou central non fileté pour le passage d'un tube d'ensouple, comportant un écrou de blocage (1) qui est pourvu de trous de fixation (7, 8) axiaux destinés à recevoir des boulons de fixation, à des fins de fixation sur le disque d'ensouple, ainsi que d'un filetage intérieur (6) destiné à être vissé sur le tube d'ensouple, l'écrou de blocage (1) présentant dans un plan perpendiculaire à son axe (A) une partie de fixation (2) et une partie de serrage (3), disposée à distance de la partie de fixation ainsi que des trous de serrage (11, 12) qui, afin de recevoir des boulons de serrage, s'étendent dans des zones partielles (11', 11"; 12', 12") mutuellement alignées dans la partie de fixation (2) et la partie de serrage (3), caractérisé par le fait que la partie de fixation (2) et la partie de serrage (3) sont reliées l'une à l'autre uniquement par des parties de liaison (4, 5) essentiellement radiales, en forme de barrettes, de faible étendue dans la direction périphérique et, ailleurs, sont séparées l'une de l'autre par un espace (18) en forme de fente, dans la région duquel sont aménagés les trous de serrage (11, 12), et par le fait que les parties de liaison (4, 5) s'étendent sur toute la largeur radiale de l'anneau formé par l'écrou de blocage (1) et se rétrécissent radialement en direction de l'extérieur.

2. Système de blocage à pas de vis selon la revendication 1, caractérisé par le fait que deux trous de serrage (11, 12) diamétralement opposés sont aménagés respectivement dans la partie de fixation (2) et dans la partie de serrage (3).

3. Système de blocage à pas de vis selon la revendication 1 ou 2, caractérisé par le fait que la partie de fixation (2) et la partie de serrage (3) sont reliées entre elles par deux parties de liaison (4, 5) diamétralement opposées.

4. Système de blocage à pas de vis selon l'une des revendications 1 à 3, caractérisé par le fait que les parties de liaison (4, 5) et les trous de serrage (11, 12) sont mutuellement décalés de 90°.

5. Système de blocage à pas de vis selon l'une des revendications 1 à 4, caractérisé par le fait que deux trous de fixation (7, 8) diamétralement opposés sont aménagés respectivement dans la partie de fixation (2) et dans la partie de serrage (3).

6. Système de blocage à pas de vis selon l'une des revendications 1 à 5, caractérisé par le fait que les trous de fixation (7, 8) sont prévus dans la région des parties de liaison (4, 5).

7. Système de blocage à pas de vis selon l'une des revendications 1 à 5, caractérisé par le fait que les trous de fixation (7, 8) et les trous de serrage (11, 12) sont constitués par les mêmes trous et que les boulons de fixation et les boulons de serrage sont constitués par les mêmes boulons.

8. Système de blocage à pas de vis selon l'une des revendications 1 à 7, caractérisé par le fait que les trous de serrage (11, 12) dans la partie de fixation (2) ou dans la partie de serrage (3) sont pourvues d'un filetage (15, 16) et que les boulons de serrage se présentent sous la forme de boulons filetés.

9. Système de blocage à pas de vis selon l'une des revendications 1 à 7, caractérisé par le fait que les trous de serrage (11, 12) identiques aux trous de fixation (7, 8) ont des parois lisses et par le fait que les boulons de serrage identiques aux boulons de fixation se présentent sous la forme de boulons filetés qui s'engagent par leur partie filetée dans des taraudages du disque d'ensouple.

10. Système de blocage à pas de vis selon l'une des revendications 1 à 9, caractérisé par le fait que les trous de serrage (11, 12) et les trous de fixation (7, 8) sont mutuellement décalés angulairement de 90°.

11. Système de blocage à pas de vis selon l'une des revendications 1 à 10, caractérisé par le fait que les trous de serrage (11, 12) et les trous de fixation (7, 8) sont disposés sur le même cercle de perçage.

12. Système de blocage à pas de vis selon l'une des revendications 1 à 11, caractérisé par le fait que la partie de fixation (2) comporte un rebord (17) circulaire de centrage.

13. Système de blocage à pas de vis selon l'une des revendications 1 à 12, caractérisé par le fait que le filetage intérieur (6) est un filetage à filet droit

14. Système de blocage à pas de vis selon l'une des revendications 1 à 13, caractérisé par le fait que le filetage droit est à filets multiples.

15. Système de blocage à pas de vis selon l'une des revendications 1 à 14, caractérisé par le fait que l'écrou de blocage (1) est en acier.
